# EUROPÄISCHE PATENTSCHRIFT

(11) **EP 0 750 787 B1**
(45) Veröffentlichungstag und Bekanntmachung des Hinweises auf die Patenterteilung: **22.10.1997**
(21) Anmeldenummer: 95913020.4
(22) Anmeldetag: 16.03.1995
(51) Int. Cl.: H01H 37/76, H01H 37/00

(54) **DOPPELTEMPERATURSICHERUNG**
DOUBLE TEMPERATURE FUSE
DOUBLE COUPE-CIRCUIT THERMIQUE

(30) Priorität: 18.03.1994 DE 4409243; 14.07.1994 DE 4424821
(43) Veröffentlichungstag der Anmeldung: 02.01.1997
(73) Patentinhaber: INTER CONTROL Hermann Köhler Elektrik GmbH u. Co. KG, D-90411 Nürnberg (DE)
(72) Erfinder: HOLLWECK, Walter, D-90562 Heroldsberg (DE)
(74) Vertreter: Hafner, Dieter, Dr.rer.nat., Dipl.-Phys.
(86) Internationale Anmeldenummer: DE9500344
(87) Internationale Veröffentlichungsnummer: WO9526035

(56) Entgegenhaltungen:
- GB-A- 635 223
- US-A- 4 092 624
- US-A- 4 276 531

## Beschreibung

Die Erfindung betrifft eine thermische Sicherung, die bei Überschreiten eines Auslösetemperaturwertes mindestens einen durch sie verlaufenden Strompfad unterbricht, mit den weiteren Merkmalen des Oberbegriffes des Patentanspruches 1.

Thermische Sicherungen mit einer Mehrzahl von thermischen Sicherungs- und/oder Schaltelementen sind als Kombinationsgeräte bekannt. Solche Geräte weisen ein Sicherungsgehäuse auf, in welchem eine Mehrzahl von thermischen Sicherungs- und/oder Schaltelementen angeordnet ist, die beispielsweise ein Begrenzer/Reglerkombination bilden können. Um derartige thermische Sicherungen anschließen zu können, stehen aus ihrem Sicherungsgehäuse mindestens zwei Anschlußkontakte heraus, die mit einer Kontaktstrecke in Verbindung stehen, die durch einen Bewegungskontakt im Gehäuseinnenraum überbrückt werden kann. Eines der Sicherungselemente belastet den Bewegungskontakt in Kontaktschließrichtung und unter Federvorspannung, der Bewegungskontakt unterbricht beim Ansprechen der Sicherung den Strompfad.

Weiterhin sind Einfachsicherungen bekannt, die ein rohrartiges Gehäuse aufweisen, in welchem ein thermisch sensitives Element in Form einer Schmelzmaterialpatrone angeordnet ist, die bei Überschreiten eines durch das Schmelzmaterial definierten Temperaturwertes eine Unterbrechung des durch die Sicherung verlaufenden Strompfades herbeiführt.

Aus Sicherheitsgründen wird es als zweckdienlich angesehen, derartige ein Schmelzmaterial enthaltende Sicherungen in Hintereinanderschaltung zu verwenden, wobei die beiden hintereinandergeschalteten Einzelsicherungen entweder auf unterschiedliche Temperaturwerte ansprechen oder zumindest auf unterschiedlichen Herstellungsmaschinen hergestellt sein sollen. Im Falle einer Temperaturüberschreitung ist dadurch sichergestellt, daß mindestens eine der beiden Sicherungen anspricht und die sicherheitsnotwendige Abschaltung herbeiführt.

Der Erfindung liegt die Aufgabe zugrunde, eine thermische Sicherung mit den Merkmalen des Oberbegriffes des Anspruches 1 so weiterzubilden, daß sie hohen Sicherheitsanforderungen genügt, einfach herstellbar und insbesondere leicht montierbar ist. Diese Aufgabe wird durch die kennzeichnenden Merkmale des Anspruches 1 gelöst, vorteilhafte Weiterbildungen der Erfindung ergeben sich aus den Unteransprüchen.

Als Kern der Erfindung wird es angesehen, das Sicherungsgehäuse rohrartig auszubilden und mit zwei Aufnahmekammern zum Einsatz der thermischen Sicherungselemente zu versehen, wobei die Aufnahmekammern i. w. identisch ausgebildet sein können. Zwischen den beiden Sicherungskammern ist ein Trennboden vorgesehen, der den Rohrinnenquerschnitt i.w. abschließt und an dem die thermisch sensitiven Elemente der mindestens zwei thermischen Sicherungselemente unter Federbelastung beidseitig anliegen. Mit Vorteil wird dadurch erreicht, daß die Wärmeeinleitung über das Gehäuse zu den thermisch sensitiven Elementen bei guter Wärmeleitfähigkeit über ein und dasselbe Element, nämlich den Trennboden erfolgt. Damit weist die Sicherung ein wohldefiniertes Ansprechverhalten auf. Darüber hinaus bildet der Trennboden eine mechanische Stabilisierung des ansonsten druckempfindlichen rohrförmigen Gehäuses, wodurch sichergestellt wird, daß bei einer Montage des Gehäuses im Mittelbereich durch ein Klemmelement, welches das Gehäuse mit nach radial innen gerichtetem Druck beaufschlagt, bewegliche Teile nicht festgeklemmt werden, wodurch die Sicherung funktionsunfähig werden kann.

Die Sicherung ist auch einfach herzustellen und zu justieren. Das Gehäuse kann aus einem Rohrabschnitt abgestochen, der Trennboden eingeführt und verpresst werden. Sodann können die vorbereiteten Sicherungselemente eingesetzt und mit Abschlußelementen versehen und auf Block verpresst werden. Dabei ist zugleich sichergestellt, daß die thermisch sensitiven Teile mit gutem Wärmekontakt an dem Trennboden anliegen, der als Wärmeleitelement dient.

Falls die beiden Aufnahmekammern koaxial zueinander verlaufen, kann als Gehäuse ein gerades Rohrstück herangezogen werden und insbesondere der Pressvorgang zum Verpressen der Elemente der Sicherungen durch einen einzigen Presshub erfolgen. Der Trennboden kann in dem rohrförmigen Gehäuse entweder einstückig mit diesem ausgebildet sein, oder auch eine gesonderte Scheibe sein, die auf unterschiedliche Weise befestigt werden kann, wie dies in den Ansprüchen 5 und 6 beschrieben ist.

Besonders vorteilhaft ist es zur Wärmeeinleitung in das Gehäuse, die Gehäuseaußenwandung im Bereich des Trennbodens als Wärmeübertragungsfläche auszubilden, die an ein zu überwachendes Bauteil angeklemmt werden kann. Hierzu eignet sich ein äußeres Halteelement, das das Gehäuse im Bereich der Trennwandung unter radial nach innen gerichtetem Druck beaufschlagt. Da das Gehäuse durch den Trennboden gegen Druck stabilisiert ist, läßt sich die Wärmeübertragungsfläche sehr fest an das zu überwachende Bauteil anpressen.

Durch die Merkmale des Anspruches 12 und insbesondere das scheibenartige Führungselement, das den Übertragungsstift der Schmelzhülsen außerhalb der Hülsen umgreift, läßt sich mit Vorteil eine weitere Aufteilung der Aufnahmekammern in einen innenliegenden Bereich und einen außenliegenden Bereich vornehmen. Im innenliegenden Bereich ist die das Schmelzmaterial aufnehmende Hülse angeordnet, im außenliegenden Bereich der beiden Kammern sind die Federn und Kontakte vorgesehen. Durch die Führungsscheibe wird im Falle des Ansprechens das Schmelzlot im inneren Kammerbereich gehalten, wodurch bei angesprochener Sicherung Fehlkontakte im Bereich des Bewegungskontaktes vermieden werden.

Die Erfindung ist anhand eines Ausführungsbeispiels in den Zeichnungsfiguren näher erläutert. Diese zeigen:
- Fig. 1: einen Schnitt durch eine thermische Sicherung mit zwei durch topfartig geprägten Stern abgefederten Sicherungselementen, von denen eines angesprochen hat;
- Fig. 2: einen Schnitt durch eine thermische Sicherung mit zwei durch Schraubenfeder abgefederten Sicherungselementen, von denen eines angesprochen hat;
- Fig. 3: einen Teilschnitt durch den den Trennboden aufweisenden Bereich des Sicherungsgehäuses;
- Fig. 4: einen Teilschnitt durch den einen modifizierten Trennboden aufweisenden Bereich des Sicherungsgehäuses;
- Fig. 5: einen schematischen Querschnitt durch eine mit einem Befestigungselement an einer zu überwachenden Gerätwandung befestigte Sicherung.

Zunächst wird auf Zeichnungsfigur 1 Bezug genommen. Die dort dargestellte thermische Sicherung 1 weist einen durch ihr Sicherungsgehäuse 2 verlaufenden Strompfad auf, der zwei Anschlußkontakte 3, 4 umfasst, an denen Festkontakte 5, 6 angeordnet sind, die mit Bewegungskontakten 7, 8 zusammenwirken, welch letztere das metallische Sicherungsgehäuse kontaktieren, so daß der Strompfad insgesamt durch die Elemente 3, 5, 7, 2, 8, 6, 4 (in der Reihenfolge von links nach rechts) durch das Sicherungsgehäuse 2 hindurch besteht.

Insgesamt sind in dem Sicherungsgehäuse 2 zwei thermische Sicherungselemente 9, 10 vorgesehen, die in zwei Aufnahmekammern 11, 12 des insgesamt rohrartig ausgebildeten Sicherungsgehäuses 2 angeordnet sind. Die beiden Aufnahmekammern 11, 12 werden durch einen den Rohrquerschnitt i.w. abschließenden Trennboden 13 voneinander getrennt, die thermisch sensitiven Elemente, nämlich Schmelzlot beinhaltende Hülsen 14, 15 beaufschlagen mit ihren inneren Enden den Trennboden 13 unter der Kraft von Federn 16, 17, 18, 19, wobei die Federn 16 und 18 als Kontaktöffnungsfedern ausgebildet sind, die den Bewegungskontakt 7, 8 vom Festkontakt 5, 6 abheben, sobald das zugehörige Sicherungselement 9 oder 10 anspricht und die Federn 17 und 19 als sog. "Sternfedern" ausgebildet sind, die bei nichtangesprochenem Sicherungselement 9, 10 den notwendigen Kontaktschließdruck zwischen Bewegungskontakt und Festkontakt sicherstellen, so wie dies auf der rechten Seite in Fig. 1 dargestellt ist, da dort das dargestellte Sicherungselement 10 noch nicht angesprochen hat. Das linksseitige Sicherungselement 9 hingegen hat ausgelöst, wodurch die Kontaktstrecke zwischen dem Festkontakt 5 und dem Bewegungskontakt 7 geöffnet ist.

Wie aus Fig. 2 ersichtlich ist, können die Federn 17 und 19 auch als Schraubenfedern ausgebildet werden, welche die gleiche Funktion wie die "Sternfedern" nach Fig. 1 übernehmen. Hierzu werden vorteilhafterweise die Übertragungsstifte 30 und 31 mit einem abgesetzten Bereich 30' sowie 31' ausgeformt, welcher sich in den Innenbereich der nun als Schraubenfedern ausgebildeten Federn 17 und 19 hineinerstreckt und somit eine Lagestabilisierung der Schraubenfedern vornimmt.

Die beiden Aufnahmekammern 11, 12 verlaufen zueinander koaxial in dem als gerades Rohrstück ausgebildeten Sicherungsgehäuse 2. Bei den in Fig. 1 und 2 dargestellten Ausführungsbeispielen ist der Trennboden 13 einstückig mit dem Sicherungsgehäuse ausgebildet, Zeichnungsfiguren 3 und 4 zeigen jedoch weitere Ausführungsmöglichkeiten, bei welchen der Trennboden 13' eine gesonderte Scheibe sein kann, deren Durchmesser i.w. dem Innendurchmesser des rohrförmigen Sicherungsgehäuses 2 entspricht. Wie insbesondere in Fig. 4 zu sehen ist, kann der Trennboden 13" eine umlaufende Nut aufweisen, in welche eine radial nach innen gerichtete Einprägung 20 des Sicherungsgehäuses eingreift. Bei dem in Fig. 3 dargestellten Ausführungsbeispiel liegt der Trennboden 13' zwischen zwei radial nach innen weisenden Einprägungen 21 des rohrförmigen Sicherungsgehäuses.

Die Gehäuseaußenwandung 25 des Sicherungsgehäuses 2 ist im Bereich des Trennbodens 13, 13', 13" als Wärmeübertragungsfläche ausgebildet und wirkt mit mindestens einem Halteelement 26 zusammen, daß das Sicherungsgehäuse im Bereich der Trennwandung unter radial nach innen gerichtetem Druck beaufschlagt (vgl. Fig. 5).

Zurückkommend auf Fig. 1 und 2 ist noch festzustellen, daß jede Hülse 14, 15 mit einem Übertragungsstift 30, 31 versehen ist, der beim Ansprechen des thermisch sensitiven Elementes und Flüssigwerden des Schmelzmaterials in das Schmelzmaterial unter dem Druck der zugeordneten Öffnungsfeder 16, 18 eintaucht und hülsenaußenseitig in einem scheibenartigen Führungselement 32, 33 geführt ist.

Die beiden außenliegenden Enden 34, 35 des rohrförmigen Sicherungsgehäuses sind mit Endabschlüssen 36, 37 versehen, die aus isolierendem Material bestehen und die jeweiligen Anschlußkontakte 3, 4 beinhalten, an deren inneren Enden die Festkontakte 5, 6 angeordnet sind.

## Patentansprüche

1. Thermische Sicherung, die bei Überschreitung eines Auslösetemperaturwertes mindestens einen durch sie verlaufenden Strompfad unterbricht, mit einem Sicherungsgehäuse (2), in welchem mindestens zwei thermische Sicherungselemente (9, 10) angeordnet sind und aus welchem zur Bildung des mindestens einen Strompfades mindestens zwei Anschlußkontakte (3, 4) herausstehen, wobei bei nicht angesprochener Sicherung eine über einen Bewegungskontakt (7, 8) geschlossene Kontaktstrecke im Gehäuseinnenraum überbrückt ist und ein Sicherungselement (9, 10) den ihm zugeordneten Bewegungskontakt (7,8) in Kontaktschließrichtung federbelastet vorspannt, der beim Auslösen den mindestens einen Strompfad unterbricht,
**dadurch gekennzeichnet,**
daß das Sicherungsgehäuse (2) rohrartig ausgebildet ist und zwei Aufnahmekammern (11, 12) zum Einsatz der thermischen Sicherungselemente (9, 10) aufweist, die durch einen den Rohrquerschnitt im wesentlichen abschließenden Trennboden (13) von einander getrennt sind und die thermisch sensitiven Elemente der mindestens zwei thermischen Sicherungselemente (9, 10) den Trennboden (13) beaufschlagen.

2. Thermische Sicherung nach Anspruch 1
**dadurch gekennzeichnet,**
daß die beiden Aufnahmekammern (11, 12) koaxial zu einander verlaufen.

3. Thermische Sicherung nach Anspruch 1 oder 2
**dadurch gekennzeichnet,**
daß der Trennboden (13) einstückig mit dem rohrförmigen Sicherungsgehäuse (2) ausgebildet ist.

4. Thermische Sicherung nach einem der Ansprüche 1 und 2
**dadurch gekennzeichnet,**
daß der Trennboden (13) eine gesonderte Scheibe ist, deren Durchmesser im wesentlichen dem Innendurchmesser des rohrförmigen Sicherungsgehäuses (2) entspricht.

5. Thermische Sicherung nach Anspruch 4
**dadurch gekennzeichnet,**
daß der Trennboden (13) eine umlaufende Nut aufweist, in welche eine radial nach innen gerichtete Einprägung (20) des rohrförmigen Sicherungsgehäuses (2) eingreift.

6. Thermische Sicherung nach einem der vorhergehenden Ansprüche
**dadurch gekennzeichnet,**
daß der Trennboden (13) zwischen zwei radial nach innen weisenden Einprägungen (21) des rohrförmigen Sicherungsgehäuses angeordnet ist.

7. Thermische Sicherung nach einem der vorhergehenden Ansprüche
**dadurch gekennzeichnet,**
daß das rohrförmige Sicherungsgehäuse (2) aus metallischem, elektrisch leitfähigem Material besteht und rohrinnenseitig von mit dem Bewegungskontakt (7, 8) der beiden thermischen Sicherungselemente (9, 10) zusammenwirkenden Kontaktelementen beaufschlagt wird.

8. Thermische Sicherung nach einem der vorhergehenden Ansprüche
**dadurch gekennzeichnet,**
daß die thermisch sensitiven Elemente durch ein Schmelzmaterial, insbesondere Schmelzlot beinhaltende Hülsen (14, 15) gebildet werden, die den Trennboden (13) beidseitig beaufschlagen.

9. Thermische Sicherung nach einem der vorhergehenden Ansprüche
**dadurch gekennzeichnet,**
daß der Trennboden (13) aus thermisch gut leitfähigem Material besteht.

10. Thermische Sicherung nach einem der vorhergehenden Ansprüche
**dadurch gekennzeichnet,**
daß die Gehäuseaußenwandung (25) im Bereich des Trennbodens (13) als Wärmeübertragungsfläche ausgebildet ist.

11. Thermische Sicherung nach einem der vorhergehenden Ansprüche
**dadurch gekennzeichnet,**
daß mindestens ein Halteelement (26) vorgesehen ist, das das Sicherungsgehäuse (2) im Bereich des Trennbodens (13) unter radial nach innen gerichtetem Druck beaufschlagt.

12. Thermische Sicherung nach Anspruch 8,
**dadurch gekennzeichnet,**
daß jede Hülse (14, 15) mit einem Übertragungsstift (30, 31) versehen ist, der beim Ansprechen des thermisch sensitiven Elementes und Flüssigwerden des Schmelzmaterials in das Schmelzmaterial unter dem Druck einer Öffnungsfeder (16, 18) eintaucht und hülsenaußenseitig in einem scheibenartigen Führungselement (32, 33) gehaltert ist.

13. Thermische Sicherung nach einem der vorhergehenden Ansprüche
**dadurch gekennzeichnet,**
daß die beiden außenliegenden Enden des rohrförmigen Sicherungsgehäuses (2) mit Endabschlüssen (36, 37) versehen sind, die aus isolierendem Material bestehen und mindestens einen Anschlußkontakt (3, 4) beinhalten, an dessen inneren Ende der Festkontakt (5, 6) des Sicherungselementes angeordnet ist.

14. Thermische Sicherung nach einem der vorhergehenden Ansprüche
**dadurch gekennzeichnet,**
daß die zwischen dem Bewegungskontakt und dem Ubertragungsstift wirkende Feder (17, 19) durch einen topfartig geprägten Stern gebildet wird, der mit seinem Innenbereich den Übertragungsstift (30, 31) in Richtung des Trennbodens (13) beaufschlagt und sich mit seinem Außenbereich auf der dem Trennboden (13) zugewandten Oberfläche des Bewegungskontaktes (7, 8) abstützt.

15. Thermische Sicherung nach einem der vorhergehenden Ansprüche
**dadurch gekennzeichnet,**
daß die zwischen dem Bewegungskontakt und dem Übertragungsstift wirkende Feder (17, 19) durch eine Schraubenfeder gebildet wird, die mit ihrem einen Ende den Übertragungsstift (30, 31) in Richtung des Trennbodens (13) beaufschlagt und sich mit ihrem anderen Ende auf der dem Trennboden (13) zugewandten Oberfläche des Bewegungskontaktes (7, 8) abstützt,

16. Thermische Sicherung nach Anspruch 15
**dadurch gekennzeichnet,**
daß die Feder (17, 19) den Übertragungsstift (30, 31) umgreift.

17. Thermische Sicherung nach Anspruch 16,
**dadurch gekennzeichnet,**
daß der Übertragungsstift (30, 31) einen abgesetzten Bereich (30', 31') mit vermindertem Durchmesser aufweist, der in den Innenbereich der Feder (17, 19) hineinragt.

## Claims

1. Thermal fuse which, in the event of a trip temperature value being exceeded, interrupts at least one current path extending through said fuse, said fuse having a fuse housing (2), in which at least two thennal fuse elements (9 10) are disposed, and from which at least two connection contacts (3, 4) protrude, to form at least the one current path, a contact path in the housing interior being bridged, which contact path is closed via a movement contact (7, 8), and a fuse element (9, 10) biassing in a springloaded manner the movement contact (7, 8) associated therewith in the contact closing direction, which element interrupts at least the one current path in the event of tripping, characterised in that the fuse housing (2) has a tubular configuration and comprises two receiving chambers (11, 12) for accommodating the thennal fuse elements (9, 10), which chambers are separated from each other by a divided base (13) which substantially terminates the tubular cross-section, and the thermally sensitive elements of at least the two thermal fuse elements (9, 10) act upon the divided base (13).

2. Thermal fuse according to claim 1, characterised in that the two receiving chambers (11, 12) extend coaxially relative to each other.

3. Thermal fuse according to claim 1 or 2, characterised in that the divided base (13) is configured integrally with the tubular fuse housing (2).

4. Thermal fuse according to one of claims 1 and 2, characterised in that the divided base (13) is a separated plate, the diameter of which corresponds substantially to the internal diameter of the tubular fuse housing (2).

5. Thermal fuse according to claim 4, characterised in that the divided base (13) comprises a circulatory groove, in which a radially inwardly directed stamped indentation (20) of the tubular fuse housing (2) engages.

6. Thermal fuse according to one of the preceding claims, characterised in that the divided base (13) is disposed between two radially inwardly pointing stamped indentations (21) of the tubular fuse housing.

7. Thermal fuse according to one of the preceding claims, characterised in that the tubular fuse housing (2) is fonned from metallic, electrically conductive material and is acted upon, on the internal sides of the tube, by contact elements co-operating with the movement contact (7, 8) of the two thennal fuse elements (9, 10).

8. Thermal fuse according to one of the preceding claims, characterised in that the thermally sensitive elements are formed by sleeves (14, 15) containing a fusible material, more especially fusible solder, which sleeves act upon the divided base (13) on both sides.

9. Thermal fuse according to one of the preceding claims, characterised in that the divided base (13) is fonned from heat-conductive material.

10. Thermal fuse according to one of the preceding claims, characterised in that the external housing wall (25) is configured as a heat transferring face in the region of the divided base (13).

11. Thermal fuse according to one of the preceding claims, characterised iii that at least one retaining element (26) is provided, which acts upon the fuse housing (2) in the region of the divided base (13) with a radially inwardly directed pressure.

12. Thermal fuse according to claim 8, characterised in that each sleeve (14, 15) is provided with a transfer pin (30, 31) which, in the event of the thermally sensitive element being actuated and in the event of the fusible material fusing, extends into the fusible material under the pressure of an opening spring (16, 18) and is retained on the outer side of the sleeve in a disc-like guide element (32, 33).

13. Thermal fuse according to one of the preceding claims, characterised in that the two outwardly situated ends of the tubular fuse housing (2) are provided with end trims (36, 37), which are fonned from insulating material and contain at least one connection contact (3, 4), on the inner end of which is disposed the fixed contact (5, 6) of the fuse element.

14. Thermal fuse according to one of the preceding claims, characterised in that the spring (17, 19), operating between the movement contact and the transfer pin, is formed by a star stamped in a cup-shaped manner, which star acts with its inner region on the transfer pin (30, 31) in the direction of the divided base (13) and is supported with its outer region on the surface of the movement contact (7, 8) facing the divided base (13).

15. Thermal fuse according to one of the preceding claims, characterised in that the spring (17, 19), operating between the movement contact and the transfer pin, is formed by a helical spring which, with its one end, acts on the transfer pin (30, 31) in the direction of the divided base (13) and is supported, with its other end, on the surface of the movement contact (7, 8) facing the divided base (13).

16. Thermal fuse according to claim 15, characterised in that the spring (17, 19) surrounds the transfer pin (30, 31).

17. Thermal fuse according to claim 16, characterised in that the transfer pin (30, 31) comprises a stepped region (30', 31'), which has a reduced diameter and protrudes into the inner region of the spring (17, 19).

## Revendications

1. Coupe-circuit thermique qui, lorsqu'une valeur de température de déclenchement est excédée, interrompt au moins un trajet du courant qui le traverse, avec un boîtier de sécurité (2) dans lequel sont disposés au moins deux éléments fusibles (9, 10) et duquel dépassent au moins deux contacts de raccordement (3, 4) pour former au moins l'un des trajets du courant, un trajet du courant fermé par un contact mobile (7, 8) étant court-circuité à l'intérieur du boîtier lorsque le coupe-circuit n'est pas actionné et un élément fusible (9, 10) qui est précontraint, sous l'action d'un ressort, par le contact mobile (7, 8) qui lui est assigné, dans le sens de fermeture du contact mobile qui, lors du déclenchement, interrompt au moins un trajet du courant, **caractérisé en ce que** le boîtier du coupe-circuit (2) est formé comme un tube et présente deux chambres de logement (11, 12) pour l'insertion des éléments thermiques des éléments fusibles (9, 10), séparées l'une de l'autre par un fond de séparation (13) fermant en grande partie la section du tube et en ce que les éléments thermiquement sensitifs d'au moins des deux éléments fusibles (9, 10) chargent le fond de séparation (13).

2. Coupe-circuit thermique selon la revendication 1, **caractérisé en ce que** les deux chambres de logement (11, 12) sont coaxiales l'une par rapport à l'autre.

3. Coupe-circuit thermique selon la revendication 1 ou 2, **caractérisé en ce que** le fond de séparation (13) est formé d'une seule pièce avec le boîtier (2) du coupe-circuit en forme de tube.

4. Coupe-circuit thermique selon l'une des revendications 1 et 2, **caractérisé en ce que** le fond de séparation (13) est un disque spécial dont le diamètre correspond principalement au diamètre intérieur du boîtier du coupe-circuit (2) en forme de tube.

5. Coupe-circuit thermique selon la revendication 4, **caractérisé en ce que** le fond de séparation (13) présente une rainure circulaire dans laquelle s'avance une empreinte (20) du boîtier du coupe-circuit en forme de tube, dirigée radialement vers l'intérieur.

6. Coupe-circuit thermique selon l'une des revendications précédentes, **caractérisé en ce que** le fond de séparation (13) est disposé entre deux empreintes (21) du boîtier du coupe-circuit en forme de tube, dirigées radialement vers l'intérieur.

7. Coupe-circuit thermique selon l'une des revendications précédentes, **caractérisé en ce que** le boîtier du coupe-circuit (2) en forme de tube est constitué d'un matériau métallique, conducteur électrique et est chargé du côté intérieur du tube par des éléments de contact agissant avec le contact mobile (7, 8) des deux éléments thermiques à fusibles (9, 10).

8. Coupe-circuit thermique selon l'une des revendications précédentes, **caractérisé en ce que** les éléments thermiquement sensitifs sont formés par un matériau fusible, en particulier des douilles (14, 15) contenant un alliage fusible qui chargent le fond de séparation (13) des deux côtés.

9. Coupe-circuit thermique selon l'une des revendications précédentes, **caractérisé en ce que** le fond de séparation (13) est constitué d'un matériau bon conducteur thermique.

10. Coupe-circuit thermique selon l'une des revendications précédentes, **caractérisé en ce que** la paroi extérieure du boîtier (25), dans la partie du fond de séparation (13), est formée comme aire de transfert de chaleur.

11. Coupe-circuit thermique selon l'une des revendications précédentes, **caractérisé en ce qu**'au moins un élément de retenue (26) est prévu pour soumettre le boîtier du coupe-circuit (2) à une pression dirigée radialement vers l'intérieur dans la partie du fond de séparation (13).

12. Coupe-circuit thermique selon la revendication 8, **caractérisé en ce que** chaque douille (14, 15) est munie d'une tige de transfert (30, 31) qui, lorsqu'un élément thermiquement sensitif est actionné et que le matériau fusible devient liquide, plonge dans le matériau fusible sous la pression d'un ressort d'ouverture (16, 18) et est maintenue sur le côté extérieur de la douille dans un élément de guidage (32, 33) en forme de disque.

13. Coupe-circuit thermique selon l'une des revendications précédentes, **caractérisé en ce que** les deux extrémités placées à l'extérieur du boîtier en forme de tube (2) sont munies de pièces terminales (36, 37) constituées d'un matériau isolant et contenant au moins un contact de raccordement (3, 4) sur l'extrémité intérieure duquel est disposé le contact fixe (5, 6) de l'élément fusible.

14. Coupe-circuit thermique selon l'une des revendications précédentes, **caractérisé en ce que** le ressort (17, 19) agissant entre le contact mobile et la tige de transfert est formé par une étoile en forme de pot qui, avec sa partie intérieure, charge la tige de transfert (30, 31) en direction du fond de séparation (13) et, avec sa partie extérieure, s'appuie sur la surface du contact mobile (7, 8) tournée vers le fond de séparation (13).

15. Coupe-circuit thermique selon l'une des revendications précédentes, **caractérisé en ce que** le ressort (17, 19) agissant entre le contact mobile et la tige de transfert est formé par un ressort hélicoïdal qui, avec l'une de ses extrémités, charge la tige de transfert en direction du fond de séparation (13) et avec son autre extrémité s'appuie sur la surface du contact mobile (7, 8) dirigée vers le fond de séparation (13).

16. Coupe-circuit thermique selon la revendication 15, **caractérisé en ce que** le ressort (17, 19) enveloppe la tige de transfert (30, 31)

17. Coupe-circuit thermique selon la revendication 16, **caractérisé en ce que** la tige de transfert (30, 31) présente une partie décalée (30', 31') de diamètre moindre rentrant dans la partie intérieure du ressort (17, 19).
